# EUROPÄISCHE PATENTSCHRIFT

(11) **EP 0 066 804 B1**
(45) Veröffentlichungstag und Bekanntmachung des Hinweises auf die Patenterteilung: **16.10.1985**
(21) Anmeldenummer: 82104681.0
(22) Anmeldetag: 28.05.1982
(51) Int. Cl.: H04N 3/195, H01F 27/02

(54) **Zeilentransformator für Fernsehgeräte**
Line transformer for television receivers
Transformateur de lignes pour récepteur de télévision

(30) Priorität: 06.06.1981 DE 3122588
(43) Veröffentlichungstag der Anmeldung: 15.12.1982
(73) Patentinhaber: International Standard Electric Corporation, New York New York 10022 (US); Alcatel SEL Aktiengesellschaft, D-70435 Stuttgart (DE)
(72) Erfinder: Fraunhofer, Karlheinz, D-8440 Straubing (DE); Lehner, Heinz, D-8441 Oberschneiding (DE)
(74) Vertreter: Pohl, Herbert, Dipl.-Ing.

## Beschreibung

Die Anmeldung betrifft einen Zeilentransformator für Fernsehgeräte, bestehend aus wenigstens einer Primär- und wenigstens einer Sekundärwicklung, von denen wenigstens eine in einem Isolierstoffgehäuse angeordnet und mit einem selbsthärtenden Kunstharz vergossen ist, welcher eine in einem Gehäuse untergebrachte, elektrisch mit der oder den Hochspannungswicklung(en) verbundene und in einer Schiebesitzführung des Isolierstoffgehäuses angeordnete Einstelleranordnung besitzt.

Zeilentransformatoren, bei denen die Wicklungen in einem Isolierstoffgehäuse angeordnet und mit einem selbsthärtenden Kunstharz vergossen sind, sind aus der DE-OS 23 51 130 bekannt. Zeilentransformatoren, bei denen die Einstelleranordnung in einer Schiebesitzführung des lsolierstoffgehäuses angeordnet ist, sind im Handel erhältlich und daher gleichfalls bekannt.

Die bekannten Zeilentransformatoren dieser Art besitzen noch einige erhebliche Nachteile. Zum einen besitzt das Isolierstoffgehäuse an der Stelle, an der die quaderförmig ausgebildete Einstelleranordnung mittels der Schiebesitzführung befestigt ist, eine entsprechende Öffnung. Das hat einmal den Nachteil, dass die Innenseite der Einstellanordnung beim Vergiessen der Transformatorwicklungen unmittelbar mit dem Giessharz in Berührung kommt. Aus diesem Grund muss diese Seite der Einstelleranordnung sorgfältig abgedichtet sein, damit kein Giessharz in die Einstelleranordnung gelangt. Ausserdem erfahren die elektrischen Bauelemente in der Einstelleranordnung eine erhöhte thermische Belastung beim Vergiessen. Weiterhin müssen beim bekannten Zeilentransformator wenigstens zwei abgehende Leitungen der Einstelleranordnung mit zusätzlichen Abdichtungen versehen werden, weil sie teilweise in dem mit Giessharz gefüllten Raum liegen. Ein weiterer Nachteil ist darin zu sehen, dass zwei weitere Leitungen der Einstelleranordnung, welche die Verbindung zu den Wicklungen darstellen, auf der dem Innenraum des Isolierstoffgehäuses zugewandten Seite der Einstelleranordnung liegen. Das führt zu Schwierigkeiten bei der Montage des Zeilentransformators derart, dass Einstelleranordnung und Wicklungen miteinander verbunden, beispielsweise verlötet werden müssen, bevor sie gemeinsam in das Isolierstoffgehäuse eingesetzt werden. Das erschwert das Einsetzen dieser Bauelemente.

Aus der DE-OS 30 16 989 ist ein Zeilentrafo für Fernsehgeräte bekannt, bei dem durch eine Einstelleranordnung - dort Widerstandsblock genannt - eine entsprechende Öffnung im Gehäuse abgedeckt wird. Dadurch erst entsteht ein becherförmiges Gehäuse, das mit einem isolierenden Kunstharz gefüllt werden kann. Hierbei ergibt sich, dass die Innenseite des Widerstandsblocks unmittelbar mit dem Kunstharz in Berührung kommt und die Widerstände eine erhöhte thermische Belastung beim Vergiessen erfahren, insbesondere weil sie auf einer Aluminiumplatte angeordnet sind. Ausserdem muss der Widerstandsblock sorgfältig in das Gehäuse eingepasst werden oder es muss eine sorgfältige Abdichtung erfolgen.

Der Erfindung liegt die Aufgabe zugrunde, einen Zeilentransformator mit einem derart ausgebildeten Isolierstoffgehäuse zu schaffen, dass die Abdichtung des Innenraumes, der Einstelleranordnung und der von dieser nach aussen führenden Leitungen sowie die thermische Beanspruchung der Einstelleranordnung entfällt.

Die Aufgabe ist erfindungsgemäss dadurch gelöst, dass das Isolierstoffgehäuse zwischen dem die zu vergiessende(n) Wicklung(en) aufnehmenden Innenraum und der Einstelleranordnung eine Trennwand besitzt, die Teil der Wandung des Isolierstoffgehäuses ist.

Die Erfindung besitzt den Vorteil, dass das gleiche Isolierstoffgehäuse sowohl für Zeilentransformatoren mit und ohne Einstelleranordnung verwendet werden kann. Wenn das Isolierstoffgehäuse für Zeilentransformatoren mit Einstelleranordnung verwendet wird, dann ist keine Abdichtung des Innenraumes der Einstelleranordnung und der von dieser nach aussen führenden Leitungen mehr notwendig. Ausserdem ist die mögliche thermische Beanspruchung der Einstelleranordnung stark vermindert, weil zwischen der Trennwand und der Einstelleranordnung ein belüftbarer Zwischenraum vorhanden ist.

Die Wicklung(en) des Zeilentransformators können nunmehr unabhängig von der Einstelleranordnung in das Isolierstoffgehäuse eingeführt und danach auf einfache Weise mit der Einstelleranordnung verbunden werden.

Weitere Einzelheiten sind aus den Figuren 1 bis 4 zu erkennen, anhand derer die Erfindung nachstehend erläutert wird. Es zeigen:
Fig. 1 die elektrische Schaltung eines Zeilentransformators, Fig.2 mehrere Teile des Zeilentransformators in einer Explosionsdarstellung,
Fig. 3 die Einstelleranordnung und
Fig. 4 einen Längsschnitt durch den fertigen Zeilentransformator.

Fig. 1 zeigt das elektrische Schaltbild eines Zeilentransformators, der eine Primärwicklung und mehrere Sekundärwicklungen besitzt. Von den Sekundärwicklungen liefern einige Hilfsspannungen mit relativ niedriger Spannung. Ausserdem ist eine, eine Hochspannung liefernde Sekundärwicklung vorgesehen, welche in mehrere Teilwicklungen unterteilt ist, zwischen denen jeweils Dioden geschaltet sind. Dieser Schaltungsaufbau macht deutlich, dass es sich um das Schaltbild eines Diodensplit-Hochspannungstransformators handelt. Aus Fig. 1 ist ausserdem zu erkennen, dass von einer Teilwicklung der die Hochspannung erzeugenden Sekundärwicklung eine Spannung abgegriffen wird und mittels eines oder mehrerer verstellbarer Widerstände einstellbare Spannungen erzeugt werden, beispielsweise die Fokussierspannung Ufo und die Schirmgitterspannung Ug 2.

Fig. 2 zeigt die Wicklungen des Hochspannungstransformators, welche ineinandergesteckt und dann in das Isolierstoffgehäuse 1 eingesetzt werden. Bei dem Wickel 2 handelt es sich um die Primärwicklung und die Niederspannungs-Sekundärwicklungen. Mit 3 ist der eine Anzahl von Wikkelkammern aufweisende Spulenkörper bezeichnet, auf den die Wicklungen der Hochspannungs-Sekundärwicklung gewickelt sind. Am Umfang des Spulenkörpers 3 sind die zwischen die Teilwicklungen der Hochspannungs-Sekundärwicklungen geschalteten Dioden 4 angeordnet. Das Isolierstoffgehäuse 1 besitzt auf seiner in Fig. 1 dem Betrachter zugewandten Seite die Trennwand 5. An zwei Seiten der Trennwand 5 sind die Schiebesitzführungen 6 angeordnet, in welche die Einstelleranordnung 7 (Fig. 3) eingeführt wird. Die Einstelleranordnung 7 ist ein quaderförmiger Kasten, in dem die veränderlichen und festen Widerstände gemäss Schaltung Fig. 1 angeordnet sind. Ausserdem sind an ihm die Leitungen 8 für die abzuführenden Spannungen befestigt. Die Anschlüsse für die Verbindung der Einstelleranordnung mit den Wicklungen der Hochspannungswicklung sind an die Kontaktteile 9 geführt.

Aus Fig. 4 wird deutlich, dass die Kontaktteile 9, wenn sich die Einstelleranordnung 7 am vorgesehenen Ort befindet, durch schmale Schlitze im Isolierstoffgehäuse 1 hindurchragen. Sie können dann in einfacher Weise mit der Hochspannungswicklung auf dem Spulenkörper 3 verbunden werden.

Es ist ausserdem der mit der Einstelleranordnung verbundene Haken 10 zu erkennen, der nach dem Einschieben der Einstelleranordnung hinter der Nase 11 einrastet und die Einstelleranordnung festhält, bis durch das Vergiessen eine endgültige Befestigung erfolgt. In Fig. 4 ist der Zeilentransformator bereits mit dem Ferritkern 12 versehen.

## Patentansprüche

1. Zeilentransformator für Fernsehgeräte, bestehend aus wenigstens einer Primär- und wenigstens einer Sekundärwicklung, von denen wenigstens eine in einem Isolierstoffgehäuse (1) angeordnet und mit einem selbsthärtenden Kunstharz vergossen ist, welcher eine in einem Gehäuse untergebrachte, elektrisch mit der oder den Hochspannungswicklung(en) verbundene und in einer Schiebesitzführung des Isolierstoffgehäuses (1) angeordnete Einstelleranordnung (7) besitzt, dadurch gekennzeichnet, dass das Isolierstoffgehäuse (1) zwischen dem die zu vergiessende(n) Wicklung(en) aufnehmenden Innenraum und der Einstelleranordnung (7) eine Trennwand (5) besitzt, die Teil der Wandung des Isolierstoffgehäuses (1) ist.

2. Zeilentransformator nach Anspruch 1, dadurch gekennzeichnet, dass die Einstelleranordnung (7) an einem Ende mit in das Innere führenden Kontaktteilen (9) versehen ist.

3. Zeilentransformator nach den Ansprüchen 1 und 2, dadurch gekennzeichnet, dass die Einstelleranordnung (7) mit einem hinter einer Nase (11) des Isolierstoffgehäuses (1) einrastbaren Haken (10) versehen ist.

## Claims

1. Horizontal output transformer for television receivers, consisting of at least one primary and at least one secondary winding of which at least one is arranged inside a casing (1) of insulating material and embedded in a self-curing synthetic resin, with said transformer comprising a regulating device (7) which is electrically connected to the one or more high-voltage windings, is accommodated in a housing and arranged in a sliding-fit guide of the casing (1) of insulating material, characterized in that said casing (1) of insulating material is provided, between the interior space accommodating the winding (windings) to be potted and said regulating device (7), with a partition wall (5) which is part of the wall of the casing (1) of insulating material.

2. A horizontal output transformer as claimed in Claim 1, characterized in that said regulating device (7) is provided at its one end with contact members (9) extending into the interior.

3. A horizontal output transformer as claimed in Claims 1 and 2, characterized in that said regulating device (7) is provided with a hook (10) capable of engaging behind a nose member (11) of said casing (1) of insulating material.

## Revendications

1. Transformateur de balayage horizontal pour appareils de télévision, constitué par au moins un enroulement primaire et au moins un enroulement secondaire, l'un au moins de ces enroulements étant agencé dans un boîtier en matière isolante (1) et étant scellé par une résine autodurcissante, ce transformateur comportant une unité de réglage (7) qui est agencée dans un boîtier et placée dans un guide d'assise et coulissement du boîtier en matière isolante (1) et est électriquement reliée au ou aux enroulement(s) haute tension, caractérisé en ce que le boîtier en matière isolante (1) possède, entre l'unité de réglage (7) et l'espace intérieur recevant le ou les enroulements à sceller, une cloison séparatrice (5) faisant partie de la paroi du boîtier en matière isolante (1).

2. Transformateur de balayage horizontal selon la revendication 1, caractérisé en ce que l'unité de réglage (7) présente, à une extrémité, des pièces de contact s'étendant vers l'intérieur.

3. Transformateur de balayage horizontal selon les revendications 1 et 2, caractérisé en ce que l'unité de réglage (7) est munie d'un crochet (10) capable de s'enclencher derrière un nez (11) du boîtier en matière isolante (1).
